# EUROPÄISCHE PATENTSCHRIFT

(11) **EP 0 921 223 B1**
(45) Veröffentlichungstag und Bekanntmachung des Hinweises auf die Patenterteilung: **07.05.2003**
(21) Anmeldenummer: 98119976.3
(22) Anmeldetag: 22.10.1998
(51) Int. Cl.: D04B 1/24

(54) **Kleidungsstück**
Garment
Vêtement

(30) Priorität: 05.12.1997 DE 19755015
(43) Veröffentlichungstag der Anmeldung: 09.06.1999
(73) Patentinhaber: Kunert-Werke GmbH, 87509 Immenstadt (DE)
(72) Erfinder: Siegert, Karlheinz, 87545 Burgberg (DE); Schönhuber, Wolfgang, 6912 Hörbranz (AT)
(74) Vertreter: Patentanwälte Rüger, Barthelt & Abel

(56) Entgegenhaltungen:
- EP-A- 0 053 431
- DE-A- 2 833 177
- DE-C- 4 342 352
- DE-U- 1 874 602
- US-A- 4 198 834
- US-A- 5 540 063

## Beschreibung

Die Erfindung betrifft ein Kleidungsstück mit zumindest einem gestrickten Bündchen.

Die gestrickten, gegebenenfalls rundgestrickten Bündchen von Kleidungsstücken sind in der Regel mit Fanghenkel enthaltenden Maschenreihen gearbeitet. Sie weisen deshalb auf beiden Seiten Rippencharakter auf und zeichnen sich durch eine meist erhebliche waagerechte Dehnfähigkeit aus. Sie sind auf eine bestimmte Dehnungsweite ausgelegt, um sicherzustellen, dass sie sich an den jeweiligen von ihnen ummschlossenen Körperteil des Trägers des Kleidungsstückes einwandfrei anlegen. Dabei besteht ein grundsätzliches Problem darin, dass der Umfang des zu umschliessenden Körperteils von Träger zu Träger erheblichen individuellen Schwankungen unterliegt. Dies gilt insbesondere bei Bündchen, die an Damenfeinstrumpfhosen, Kniestrümpfen, Söckchen und dergleichen vorgesehen sind. In diesen Fällen die Dehnungsweite des Bündchens erheblich beeinflußt, weil dem Bündchen eine Haltefunktion zukommt. Ist die Dehnungsweite zu klein drückt sich das Bündchen in das umschlossene Körperteil ein, was als unangenehm empfunden wird. Ist andererseits das Bündchen zu weit, so wird z.B. ein Kniestrumpf nicht mehr einwandfrei gehalten; er rutscht beim Tragen auf dem Bein nach unten.

Aufgabe der Erfindung ist es hier abzuhelfen und ein Bündchen zu schaffen, dessen Dehnungsweite von dem Träger in einfacher Weise auf seine persönlichen Bedürfnisse eingestellt werden kann.

Zur Lösung dieser Aufgabe ist in das Gestrick des Bündchens an wenigstens einer Stelle des Umfanges ein sich über mehrere Maschenreihen und Maschenstäbchen erstreckendes Feld eingearbeitet, das Maschenreihen enthält, über die sich jeweils zumindest ein die Dehnung in Umfangsrichtung begrenzender flottliegender Faden erstreckt, der in beidseitig des Feldes liegenden Maschen des Gestrickes verstrickt ist, wobei die flottliegenden Fäden in dem Feld zur Veränderung der Dehnweite des Bündchens durchtrennbar sind.

Damit kann der Träger oder die Trägerin durch manuelles Aufschneiden der flottliegenden Fäden in einem Feld oder in mehreren Feldern des Bündchens die an seine bzw. ihre persönlichen Bedürfnisse angepasste optimale Dehnweite einstellen. Durch einfaches Aufschneiden der flottliegenden Fäden in zumindest einem der erwähnten Felder kann nämlich die Dehnweite vergrößert werden.

In der praktischen Ausführung kann die Anordnung derart getroffen sein, dass wenigstens ein solches Feld mit flottliegenden Fäden sich über die gesamte, quer zur Umfangsrichtung gemessene Breite des Bündchens erstreckt. Häufig ist es aber zweckmäßig, dass das Bündchen auf wenigstens einer Randseite durch einen gegebenenfalls umgeschlagenen, angestrickten Rand begrenzt ist, der ohne ein Feld mit flottliegenden Fäden gearbeitet ist und eine solche Dehnbarkeit aufweist, dass er sich der maximal einstellbaren Dehnweite anpasst.

Die flottliegenden Fäden liegen zweckmäßigerweise auf der Innenseite des Bündchens, so dass sie bei dem getragenen Kleidungsstück von außen nicht sichtbar sind und auch sonst nicht störend in Erscheinung treten. Grundsätzlich sind aber auch Fälle denkbar, bei denen Felder mit auf der Außenseite des Bündchens oder auf beiden Bündchenseiten liegenden flottliegenden Fäden vorhanden sind.

Um das Aufschneiden flottliegender Fäden zu erleichtern, können diese eine im Vergleich zu anderen in dem Gestrick verarbeiteten Fäden unterschiedliche Farbe und/oder Struktur aufweisen und/oder aus einem nicht oder unterschiedlich anfärbbaren Material bestehen oder ein solches Material enthalten. Dadurch wird das Auffinden der flottliegenden Fäden durch den Benutzer wesentlich vereinfacht. Selbstverständlich können die flottliegenden Fäden aber auch aus einem normalen Faden etwa in Gestalt eines üblichen Polyamidgarnes bestehen.

Das mit zumindest einem erfindungsgemäß gestalteten Bündchen ausgestattete Kleidungsstück kann an sich beliebiger Art, etwa eine Jacke oder ein Pullover, etc. sein, die aus einer Strickware oder einer anderen Textilware besteht. Wie bereits erwähnt, hat aber die Erfindung eine besondere Bedeutung, wenn das Kleidungsstück ein rundgestrickter Strumpf, insbesondere Damenfeinstrumpf oder Socken oder eine gestrickte Strumpfhose, vorzugsweise eine Damenfeinstrumpfhose ist. Bei diesen Beinbekleidungsstükken kommt dem Bündchen nämlich zusätzlich eine Haltefunktion zu, wobei zu bemerken ist, dass gerade der Beinund/oder Hüftumfang von Person zu Person in erheblichen Grenzen unterschiedlich ist.

Weitere Merkmale des neuen Kleidungsstückes sind Gegenstand von Unteransprüchen.

In der Zeichnung sind Ausführungsbeispiele des Gegenstandes der Erfindung dargestellt. Es zeigen:
- Figur 1: ein Söckchen gemäß der Erfindung in einer Seitenansicht im Bereich des Bündchens, teilweise aufgeschnitten in schematischer Darstellung,
- Figur 2: einen Damenfeinstrumpf gemäß der Erfindung in einer Darstellung entsprechend Figur 1,
- Figur 3: eine Damenfeinstrumpfhose gemäß der Erfindung in perspektivischer Darstellung,
- Figur 4: einen Ausschnitt des Maschenbildes des Bündchens der Strumpfhose nach Figur 3 in schematischer Darstellung und
- Figur 5: die technische Patrone zu dem Maschenbild nach Figur 4 im Ausschnitt

Das in Fig. 1 dargestellte Kleidungsstück in Gestalt eines Söckchens 1 ist z.B. unter Verwendung von Polyamidund/oder Polyestergarnen rundgestrickt. Sein Längen ist mit 2 bezeichnet, während die eingestrickte Ferse und die Sohlenverstärkung bei 3 bzw. 4 angedeutet sind. Mit 5 ist die Spitze bezeichnet. An den längs einer Linie 6 aufgeschnittenen Längen 2 ist ein Bündchen 7 angestrickt, von dem Fig. 1 einen Blick auf die dem Bein des Trägers zugewandte Innenseite wiedergibt. An das Bündchen 7 schliesst sich ein angestrickter, nach innen umgeschlagener Rand, ein sogenannter Umhang-Bund 8 an.

Der in Fig. 2 veranschaulichte Damenfeinstrumpf 1a ist grundsätzlich ähnlich wie das Söckchen nach Fig. 1 aufgebaut, nur dass sein Längen 2a entweder die volle Beinlänge aufweist oder, bei der Ausbildung als Kniestrumpf, lediglich bis unterhalb des Knies der Trägerin reicht. Gleiche Teile sind deshalb mit gleichen Bezugszeichen versehen. Grundsätzlich ähnlich konstruiert ist auch die in Fig. 3 dargestellte Damenfeinstrumpfhose, deren beide bspw. unter Verwendung eine Polyamidgarnes rundgestrickte Beinlinge 9 im Höschenteil 10 längs einer Naht 11 miteinander verbunden sind. An das Höschenteil 10 schliesst sich über eine sogenannte Griffleiste 12 ein angestricktes Bündchen 70 an, an das randseitig ein nach innen umgeschlagener Umhang-Bund 80 angearbeitet ist.

Die Beinlinge 9 und das Höschenteil 10 sind in der bei Damenfeinstrumpfhosen üblichen Weise zum Beispiel aus einem Polyamidgarn auf einer Rundstrickmaschine glattgestrickt. In der eine Breite von ca. 3 cm (quer zu der Richtung der Maschenreihen gemessen) aufweisenden, glattgestrickten Griffleiste 12 ist mit einem Grundfaden (Polyamid) ein aufplattierter Faden (Polyamid) verarbeitet.

Der stricktechnische Aufbau des Bündchens 70 - und ebenso des Bündchens 7 der Fig. 1, 2 - ist in den Fig. 4, 5 veranschaulicht, wobei zunächst jedoch auf die Fig. 1 bis 3 Bezug genommen wird:

In das Gestrick 13 des Bündchens 70; 7 sind an gleichmäßig über den Umfang verteilten Stellen (bspw. an 2 bis 20 Stellen und mehr) sich über mehrere Maschenreihen und Maschenstäbchen erstreckende Felder 14 eingearbeitet. Jedes der Felder 14 enthält Maschenreihen, über die sich jeweils zumindest ein die Dehnung in Umfangsrichtung begrenzender flottliegender Faden 15 erstreckt, der in beidseitig des Feldes 14 liegenden Maschen 16 (Fig. 4) des Gestrickes 13 verstrickt ist.

Wie aus den Fig. 1 bis 3 zu entnehmen sind die flottliegenden Fäden 15 in den Feldern 14 auf der Innenseite des Bündchens 70 bzw. 7 angeordnet. Die Felder 14 erstrecken sich, ausgehend von dem Umhang-Bund 80 bzw. 8 über die gesamte quer zu der Richtung der Maschenreihen gemessene Breite des Bündchens 70 bzw. 7. Bei der Strumpfhose nach Fig. 3 reichen sie somit bis an die Griffleiste 12 heran. Ihre Breite in Umfangsrichtung beträgt bei einer solchen Strumpfhose typischerweise jeweils 10 bis 20 Maschenstäbchen, während das Bündchen 70 bzw. 7 eine Höhe von ca. 4 bis 5 cm aufweist.

Diese Maße sind jedoch nicht beschränkend. Abhängig von der Größe und der Art des Beinbekleidungsstückes können sie unterschiedlich gewählt sein.

Die auf der Innenseite des Bündchens 70 bzw. 7 flottliegenden Fäden 15 können von der Trägerin, etwa unter Zuhilfenahme einer Schere, in einem oder mehreren der Felder 14 durchgeschnitten werden. Dadurch kann die Dehnweite des Bündchens 70 bzw. 7 einfach an die jeweiligen Körperabmaße optimal angepasst werden. Da die in den Feldern 14 flottliegenden Fäden 15 beidseitig des jeweiligen Feldes 14 in den Maschen 16 abgestrickt sind, sind ihre in Figur 4 für einen flottliegenden Faden 15 bei 17 angedeuteten Enden in diesen Maschen 16 fest verriegelt, so dass sich der Maschenverband des Gestrickes 13 nicht auflösen kann. Die freien Fadenenden 17 liegen im Übrigen auf der Innenseite des Bündchens 70; 7; sie treten deshalb nach außen hin nicht störend in Erscheinung.

Um das Durchschneiden der flottliegenden Fäden 15 in den Feldern 14 zu erleichtern, ist es zweckmäßig, dass die flottliegenden Fäden 15 eine im Vergleich zu anderen in dem Gestrick 13 verarbeiteten Fäden unterschiedliche Farbe und/oder Struktur aufweisen. So können die flottliegenden Fäden 15 z.B. aus einem nicht oder unterschiedlich anfärbbaren Material bestehen oder ein solches Material enthalten. Ein Beispiel für ein solches Material ist nicht anfärbbares Polypropylen. Selbstverständlich kann aber auch mit normalem Polyamidgarn oder dergleichen gearbeitet werden.

Das in den Fig. 4, 5 dargestellte Ausführungsbeispiel des Maschenbildes des Bündchens 70; 7 ist wie folgt gearbeitet:
Maschenreihe I: ein erster Grundfaden 18 (bspw. texturiertes Polyamid- oder Polyestergarn) ist in der Bindung rechts/links 2:2 Fang verarbeitet, um eine große Dehnweite zu erzielen.
Ein Hinterlegfaden 19 (bspw, ein Elastomeren-Garn) ist in der Bindung rechts/links 2:2 hinterlegt verarbeitet, um die erforderliche Rückzugskraft zu erreichen.
Maschenreihe II: ein zweiter Grundfaden 20 (z.B. texturiertes Polyamid- oder Polyestergarn) ist in der Bindung rechts/links 1:1 Fang verstrickt, um eine große Dehnweite zu erzielen.
Maschenreihe III: der Faden 15 (bspw. Polypropylengarn) ist in dem Gestrick 13 außerhalb der Felder 14 zu glatten Maschen 16, d.h. in der Bindung rechts/links abgestrickt. Über die Länge jedes der Felder 14 liegt er aber auf der Innenseite des Bündchens 70; 7 flott und hält dadurch das Gestrick zusammen. Wird die Flottung später aufgeschnitten, so erhält das Bündchen dadurch eine größere Dehnweite.
Maschenreihe IV: ein dritter Grundfaden 21 (z.B. texturiertes Polyamid- oder Polyestergarn) ist in den außerhalb der Felder 14 liegenden Bereichen des Gestrickes 13 in der Bindung rechts/links 1:1 Fang verarbeitet, um eine große Dehnweite zu erzielen. In den Feldern 14 mit den flottliegenden Fäden 15 der Maschenreihe III ist er jedoch zu glatten Maschen , d.h. in der Bindung rechts/links verstrickt.

Der Umhang-Bund 8 weist folgenden Aufbau auf:

| Maschenreihe | Bindung | Material |
|---|---|---|
| 1 | rechts/links 1:1 Fang | texturiertes Polyamid- oder Polyestergarn + umwundenes Elastomerengarn |
| 2 | rechts/links 1:1 Fang | texturiertes Polyamid- oder Polyestergarn |
| 3 | rechts/links 1:1 Fang | texturiertes Polyamid- oder Polyestergarn |
| 4 | rechts/links 1:1 Fang | texturiertes Polyamid- Polyestergarn |

Zum Gegenstand des Patentes gehören auch Bündchen als getrennte Strickwarenteile, die zur Verbindung mit Kleidungsstücken oder als eigene Kleidungsstücke (bspw. Pulswärmer) bestimmt sind.

## Patentansprüche

1. Kleidungsstück mit zumindest einem gestrickten Bündchen bei dem in das Gestrick des Bündchens (7; 70)an wenigstens an einer Stelle des Umfanges ein sich über mehrere Maschenreihen und Maschenstäbchen erstreckendes Feld (14) eingearbeitet ist, das Maschenreihen enthält, über die sich jeweils zumindest ein die Dehnung in Umfangsrichtung begrenzender, flottliegender Faden (15) erstreckt, der in beidseitig des Feldes liegenden Maschen (16) des Gestrickes (13) verstrickt ist und dass die flottliegenden Fäden in dem Feld zur Veränderung der Dehnweite des Bündchens durchtrennbar sind.

2. Kleidungsstück nach Anspruch 1, **dadurch gekennzeichnet, dass** wenigstens ein Feld (14) mit flottliegenden Fäden (15) sich über die gesamte, quer zur Umfangsrichtung gemessene Breite des Bündchens (7; 70) erstreckt.

3. Kleidungsstück nach Anspruch 1 oder 2, **dadurch gekennzeichnet, dass** das Bündchen (7; 70) auf wenigstens einer Randseite durch einen gegebenenfalls umgeschlagenen, angestrickten Rand (8) begrenzt ist, der ohne ein Feld (14) mit flottliegenden Fäden gearbeitet ist.

4. Kleidungsstück nach einem der vorhergehenden Ansprüche, **dadurch gekennzeichnet, dass** die flottliegenden Fäden (15) auf lediglich einer Seite des Gestrickes liegen.

5. Kleidungsstück nach Anspruch 4, **dadurch gekennzeichnet, dass** die flottliegenden Fäden 15) auf der Innenseite des Bündchens (7; 70) liegen.

6. Kleidungsstück nach einem der vorhergehenden Ansprüche, **dadurch gekennzeichnet, dass** die flottliegenden Fäden (15) eine im Vergleichzu anderen in dem Gestrick verarbeiteten Fäden (18 - 21) unterschiedliche Farbe und/oder Struktur aufweisen.

7. Kleidungsstück nach Anspruch 6, **dadurch gekennzeichnet, dass** die flottliegenden Fäden (15) aus einem nicht oder unterschiedlich anfärbbaren Material bestehen oder ein solches Material enthalten.

8. Kleidungsstück nach einem der vorhergehenden Ansprüche, **dadurch gekennzeichnet, dass** die flottliegenden Fäden (15) außerhalb des Feldes (14) mit den flottliegenden Faäden (15) wenigstens teilweise in Form von glatten rechts/links Maschenreihen (III) abgestrickt sind.

9. Kleidungsstück nach einem der vorhergehenden Ansprüche, **dadurch gekennzeichnet, dass** das Gestrick wenigstens einen ersten Grundfaden (18) enthält, der in Fanghenkel enthaltenden Maschenreihen (I) abgestrickt ist, die sich über das Feld (14) mit den flottliegenden Fäden (15) erstrecken.

10. Kleidungsstück nach einem der vorhergehenden Ansprüche, **dadurch gekennzeichnet, dass** das Gestrick wenigstens einen Hinterlegfaden (19) enthält, der zusammen mit einem Grundfaden (18) in der Bindung rechts/links hinterlegt verarbeitet ist.

11. Kleidungsstück nach Anspruch 10, **dadurch gekennzeichnet, dass** der Hinterlegfaden (19) ein Elastomerfaden ist.

12. Kleidungsstück nach einem der vorhergehenden Ansprüche, **dadurch gekennzeichnet, dass** das Gestrick wenigstens einen zweiten Grundfaden (20) enthält, der in Fanghenkel enthaltenden Maschenreihen (II) abgestrickt ist, die sich über das Feld (14) mit den flottliegenden Fäden (15) erstrecken.

13. Kleidungsstück nach einem der vorhergehenden Ansprüche, **dadurch gekennzeichnet, dass** das Gestrick (13) in dem Feld (14) mit den flottliegenden Fäden (15) glatte rechts/links Maschenreihen (IV) eines dritten Grundfadens (21) enthält.

14. Kleidungsstück nach Anspruch 13, **dadurch gekennzeichnet, dass** wenigstens der dritte Grundfaden (21) in dem Gestrick (13) außerhalb des Feldes (14) in Fanghenkel enthaltenden Maschenreihen (IV) abgestrickt ist.

15. Kleidungsstück nach den Ansprüchen 9 bis 12, **dadurch gekennzeichnet, dass** das Gestrick außerhalb des Feldes (14) mit den flottliegenden Fäden (15) zumindest Maschenreihen enthält, die mit der folgenden Bindung gearbeitet sind:
| | |
|---|---|
| I | rechts/links; 2:2 Fang und 2:2 hinterlegt |
| II | rechts/links; 1:1 Fang |
| III | rechts/links; glatt |
| IV | rechts/links; 1:1 Fang |

16. Kleidungsstück nach Anspruch 15, **dadurch gekennzeichnet, dass** das Gestrick innerhalb des Feldes (14) mit den flottliegenden Fäden (15) wenigstens folgende Maschenreihen enthält, die mit der folgenden Bindung gearbeitet sind:
| | |
|---|---|
| I | rechts/links, 2:2 Fang und 2:2 hinterlegt |
| IV | rechts/links; glatt |
| II | rechts/links; 1:1 Fang |
| III | Flottung |

17. Kleidungsstück nach einem der vorhergehenden Ansprüche, **dadurch gekennzeichnet, dass** es ein rundgestrickter Strumpf, insbesondere Damenfeinstrumpf oder Socken ist.

18. Kleidungsstück, nach einem der Ansprüche 1 bis 16, **dadurch gekennzeichnet, dass** es eine gestrickte Strumpfhose, vorzugsweise eine Damenfeinstrumpfhose ist.

19. Kleidungsstück, nach einem der vorhergehenden Ansprüche, dass das Bündchen über seinen Umfang verteilt mehrere Felder (14) mit riottliegenden Fäden (15) aufweist.

## Claims

1. Garment having at least one knitted welt where a field (14), that extends over a plurality of courses and wales, is integrated in the knit of the welt (7; 70) in at least one zone of the circumference, which field contains courses across each of which extends at least one floating thread (15), limiting the stretching ability in the circumferential direction, which floating thread is knitted to stiches (16) of the knit (13) on both sides of the field, and where the floating threads in the said field can be cut through for the purpose of varying the stretched size of the welt.

2. The garment as defined in Claim 1, **characterised in that** at least one field (14) with floating threads (15) extends across the entire width of the welt (7; 70), measured crosswise to the circumferential direction.

3. The garment as defined in Claim 1 or Claim 2, **characterised in that** the welt (7; 70) is delimited on the side of at least one edge by at least one knitted-on skirt (8) which may or may not be folded over and which is knitted without a field (14) with floating threads.

4. The garment as defined in any of the preceding claims, **characterised in that** the floating threads (15) are arranged on one surface of the knit only.

5. The garment as defined in Claim 4, **characterised in that** the floating threads (15) are arranged on the inner surface of the welt (7; 70).

6. The garment as defined in any of the preceding claims, **characterised in that** the floating threads (15) exhibit a different colour and/or structure as compared with other threads (18 - 21) employed in the knit.

7. The garment as defined in Claim 6, **characterised in that** the floating threads (15) consist of or contain a material having no or a different dye affinity.

8. The garment as defined in any of the preceding claims, **characterised in that** the floating threads (15) outside the field (14) that contains the floating threads (15) are knitted at least in part to plain jersey courses (III).

9. The garment as defined in any of the preceding claims, **characterised in that** the knit contains at least one first ground thread (18) knitted to courses (I) containing tuck loops, which courses extend across the field (14) with the floating threads (15).

10. The garment as defined in any of the preceding claims, **characterised in that** the knit contains at least one floated thread (19) which together with the ground thread (18) is knitted to a plain jersey, float-plated construction.

11. The garment as defined in Claim 10, **characterised in that** the floated thread (19) is an elastomer thread.

12. The garment as defined in any of the preceding claims, **characterised in that** the knit contains at least one second ground thread (20) knitted to courses (II) containing tuck loops, which courses extend across the field (14) with the floating threads (15).

13. The garment as defined in any of the preceding claims, **characterised in that** the knit (13) contains, in the field (14) with the floating threads (15), plain jersey courses (IV) of a third ground thread (21).

14. The garment as defined in Claim 13, **characterised in that** at least the third ground thread (21) in the knit (13) outside the field (14) is knitted to courses (IV) that contain tuck loops.

15. The garment as defined in Claims 9 to 12, **characterised in that** the knit outside the field (14) with the floating threads (15) contains at least courses that exhibit the following construction:
| | |
|---|---|
| I | plain jersey; 2:2 tuck and 2:2 float-plated construction |
| II | plain jersey; 1:1 tuck construction |
| III | plain jersey; |
| IV | plain jersey; 1:1 tuck construction |

16. The garment as defined in Claim 15, **characterised in that** the knit within the field (14) with the floating threads (15) contains at least the following courses that exhibit the following construction:
| | |
|---|---|
| I | plain jersey; 2:2 tuck and 2:2 float-plated construction |
| IV | plain jersey; |
| II | plain jersey; 1:1 tuck construction |
| III | floating construction |

17. The garment as defined in any of the preceding claims, **characterised in that** it is a circular knitted stocking, especially ladies' fine stocking or sock.

18. The garment as defined in any of Claims 1 to 16, **characterised in that** it is a knitted panty-hose, preferably a ladies' fine panty hose.

19. The garment as defined in any of the preceding claims, **characterised in that** the weft comprises a plurality of fields (14) with floating threads (15) that are distributed over its circumference.

## Revendications

1. Vêtement avec au moins une bande de maintien tricotée, dans lequel, dans le tricot de la bande de maintien (7 ; 70), en au moins un point de sa périphérie, est intégrée une zone (14) s'étendant sur plusieurs rangées de mailles et colonnes de mailles qui contient des rangées de mailles sur lesquelles s'étend un fil (15) lâche limitant l'extension dans la direction périphérique, qui est pris dans des mailles (16) du tricot (13) situées de part et d'autre de la zone, et dans lequel les fils lâches à l'intérieur de la zone peuvent être sectionnés pour modifier l'allongement de la bande de maintien.

2. Vêtement selon la revendication 1, **caractérisé en ce qu'**au moins une zone (14) avec des fils (15) lâches s'étend sur toute la largeur de la bande de maintien (7 ; 70), mesurée perpendiculairement à la direction périphérique.

3. Vêtement selon la revendication 1 ou 2, **caractérisé en ce que** la bande de maintien (7 ; 70), sur au moins un côté, est délimitée par un bord tricoté (8), éventuellement rabattu qui ne comporte pas de zone (14) avec des fils lâches.

4. Vêtement selon une des revendications précédentes, **caractérisé en ce que** les fils (15) lâches sont disposés sur une seule face du tricot.

5. Vêtement selon la revendication 4, **caractérisé en ce que** les fils (15) lâches sont disposés sur la face interne de la bande de maintien (7 ; 70).

6. Vêtement selon une des revendications précédentes, **caractérisé en ce que** les fils (15) lâches présentent une couleur et/ou une structure différente de celle des autres fils (18 - 21) travaillés dans le tricot.

7. Vêtement selon la revendication 6, **caractérisé en ce que** les fils (15) lâches sont faits d'un matériau qui ne peut pas être teinté ou qui est teinté différemment, ou contiennent un tel matériau.

8. Vêtement selon une des revendications précédentes, **caractérisé en ce que** les fils (15), lâches, en dehors de la zone (14) comportant des fils (15) lâches, sont tricotés au moins partiellement sous la forme de rangées de mailles (III) lisses droite/gauche.

9. Vêtement selon une des revendications précédentes, **caractérisé en ce que** le tricot contient au moins un premier fil de base (18) qui est tricoté dans les lignes de mailles (I) à mailles doubles, qui s'étendent sur la zone (14) contenant les fils (15) lâches.

10. Vêtement selon une des revendications précédentes, **caractérisé en ce que** le tricot contient au moins un fil posé (19) qui est travaillé en même temps qu'un fil de base (18) dans le liage droite/gauche.

11. Vêtement selon la revendication 10, **caractérisé en ce que** le fil posé (19) est un fil d'élastomère.

12. Vêtement selon une des revendications précédentes, **caractérisé en ce que** le tricot contient au moins un deuxième fil de base (20) tricoté dans des rangées de mailles doubles (II) qui s'étendent sur la zone (14) avec les fils (15) lâches.

13. Vêtement selon une des revendications précédentes, **caractérisé en ce que** le tricot (13), dans la zone (14) comportant les fils (15) lâches, contient des rangées de mailles (TV) lisses gauche/droite faites d'un troisième fil de base (21).

14. Vêtement selon la revendication 13, **caractérisé en ce qu'**au moins le troisième fil de base (21), dans le tissu (13) en dehors de la zone (14), est tricoté dans des rangées de mailles (IV) doubles.

15. Vêtement selon une des revendications 9 à 12, **caractérisé en ce que** le tricot, en dehors de la zone (14) comportant les fils (15) lâches, contient au moins des rangées de mailles confectionnées avec le liage suivant :
| | |
|---|---|
| I | droite/gauche ; 2 : 2 cueillie et 2 :2 posée |
| II | droite/gauche ; 1 : 1 ceuillie |
| III | droite/gauche ; lisse |
| IV | droite/gauche ; 1 : 1 ceuillie. |

16. Vêtement selon la revendication 15, **caractérisé en ce que** le tricot, à l'intérieur de la zone (14) comportant les fils (15) lâches, présente au moins les rangées de mailles consécutives avec le liage suivant :
| | |
|---|---|
| I | droite/gauche ; 2 : 2 ceuillie et 2 : 2 posée |
| IV | droite/gauche ; lisse |
| II | droite/gauche ; 1 : 1 ceuillie |
| III | droite/gauche ; posée. |

17. Vêtement selon une des revendications précédentes, **caractérisé en ce que** ledit vêtement est un bas à tricotage circulaire, en particulier un bas fin de femme.

18. Vêtement selon une des revendications 1 à 16, **caractérisé en ce que** ledit vêtement est un collant tricoté, de préférence un collant fin de femme.

19. Vêtement selon une des revendications précédentes, **caractérisé en ce que** la bande de maintien présente, réparties sur sa périphérie, plusieurs zones (14) avec des fils (15) lâches.
